# EUROPÄISCHE PATENTANMELDUNG

(11) **EP 4 613 941 A1**
(43) Veröffentlichungstag der Anmeldung: **10.09.2025**
(21) Anmeldenummer: 25161538.1
(22) Anmeldetag: 04.03.2025
(51) Int. Cl.: E02F 3/43

(54) **LADEFAHRZEUG MIT AUTOMATISCHER NACHSCHÖPFFUNKTION UND VERFAHREN DAFÜR**

(30) Priorität: 06.03.2024 DE 102024106453
(71) Anmelder: Weidemann GmbH, 34497 Korbach (DE)
(72) Erfinder: PETKAU, Andreas, 34519 Diemelsee-Adorf (DE); ANDERS, Martin, 78355 Hohenfels (DE)
(74) Vertreter: Müller Hoffmann & Partner

(57) **Zusammenfassung**

Es wird ein Ladefahrzeug angegeben, mit einem fahrbaren Chassis (1), einem Hubarm (3), der mithilfe einer Hubvorrichtung (10) um eine Hubarm-Drehachse (6) relativ zu dem Chassis (1) verschwenkbar ist, derart, dass der Hubarm (3) anhebbar und absenkbar ist, einer Werkzeugaufnahme (4), die an dem zu der Hubarm-Drehachse (6) entfernten Ende des Hubarms (3) vorgesehen ist und die um eine Werkzeugaufnahme-Drehachse (8) relativ zu dem Hubarm (3) verschwenkbar ist und mit einer Einrollvorrichtung, zum automatischen Einrollen der Werkzeugaufnahme (4) relativ zu dem Hubarm (3) während eines Anhebevorgangs des Hubarms (3).

## Beschreibung

Die Erfindung betrifft ein Ladefahrzeug mit automatischer Nachschöpffunktion und ein Verfahren dafür.

Ladefahrzeuge sind bekannt und können z.B. als Radlader, Teleskopradlader, Telehändler oder Kompaktlader ausgebildet sein. Sie weisen ein fahrbares Chassis auf, an dem eine Ladeanlage getragen wird. Die Ladeanlage weist in der Regel einen - gegebenenfalls auch mehrteiligen - Hubarm auf, an dessen fahrzeugfernem Ende ein Anbauwerkzeug an einer Werkzeugaufnahme befestigt ist. Bei dem Anbauwerkzeug kann es sich z.B. um eine Ladeschaufel, eine Palettengabel etc. handeln. Der Hubarm kann z.B. bei Teleskopradlern bzw. Telehändlern teleskopierbar sein, so dass mehrere Armelemente, mindestens jedoch zwei, ineinander verschiebbar sind, um die Gesamtlänge des Hubarms zu verändern.

Für Ladeanlagen, insbesondere Hubarme, von Radladern bzw. Teleskopradladern sind verschiedene Kinematiken bekannt. Insbesondere ist eine Kinematik in Form einer sogenannten Parallelführung bekannt, mit der ein Anbauwerkzeug ohne manuelle Bedienereingabe beim Anheben der Ladeanlage seine Winkelposition gegenüber der Umgebung beibehält, also parallel geführt wird. Der Bediener muss lediglich durch Ansteuern eines Hubzylinder den Hubarm der Ladeanlage anheben oder absenken und ansonsten keine weitere Eingabe machen. Das Werkzeug und die das Werkzeug an der Ladeanlage tragende Werkzeugaufnahme werden im Raum parallel verschoben. Dadurch kann sichergestellt werden, dass die vom Werkzeug getragene Ladung, z.B. Schüttgüter in einer Ladeschaufel, zuverlässig bewegt werden können.

Fig. 1 zeigt eine geschnittene Seitenansicht eines Vorderbaus eines aus dem Stand der Technik bekannten Ladefahrzeugs.

Das Ladefahrzeug weist ein fahrbares Chassis 1 auf, das z.B. Teil eines Vorderwagens oder Hinterwagens des Ladefahrzeugs sein kann. An dem Chassis 1 ist eine Ladeanlage 2 mit einem Hubarm 3 angebracht. Der Hubarm 3 ist in dem gezeigten Beispiel teleskopierbar, wobei die später noch erläuterte Erfindung gleichermaßen bei teleskopierbaren und nicht teleskopierbaren Hubarmen eingesetzt werden kann.

An dem Ende des Hubarms 3 ist eine Werkzeugaufnahme 4 angebracht, die in dem gezeigten Beispiel eine Ladeschaufel 5 auswechselbar in bekannter Weise trägt. Der Hubarm 3 ist um eine Hubarmdrehachse 6 relativ zu dem Chassis 1 verschwenkbar und damit insbesondere anhebbar und absenkbar.

Die Werkzeugaufnahme 4 ist an einem vorderen Ende 7 des Hubarms 3 befestigt und um eine Werkzeugaufnahme-Drehachse 8 relativ zu dem vorderen Ende 7 und damit zu dem Hubarm 3 verschwenkbar.

Das Verschwenken der Werkzeugaufnahme 4 relativ zu dem Hubarm 3 wird von einem Kippzylinder 9 bewirkt, der insbesondere von einem Bediener mit Hilfe eines Bedienelements, z.B. eines Joysticks, angesteuert werden kann.

Das Anheben und Absenken des Hubarms 3 wird mit Hilfe eines Hubzylinders 10 erreicht, der zwischen dem Chassis 1 und dem feststehenden Teil des Hubarms 3 angelenkt ist.

Wenn der Hubarm 3 mit der Werkzeugaufnahme 4 und damit der Ladeschaufel 5 angehoben, also um die Hubarm-Drehachse 6 verschwenkt wird, würde sich die Ladeschaufel 5 mit der Bewegung des Hubarms 3 verkippen. Dies im Betrieb unerwünscht, weil damit die Gefahr steigt, dass die in der Ladeschaufel 5 gehaltene Ladung über den Hubarm 3 ausgeschüttet wird. Für diesen Zweck ist eine Parallelführung vorgesehen, die insbesondere eine Parallelführung der Werkzeugaufnahme 4 und damit der Ladeschaufel 5 bewirken soll.

Als Teil der Parallelführung ist ein Geberzylinder 11 vorgesehen, der im Wesentlichen parallel zu dem Hubzylinder 10 angeordnet ist. In dem Maße, wie der Hubzylinder 10 das Anheben oder Absenken des Hubarms 3 bewirkt, wird auch Hydraulikfluid durch den Geberzylinder 11 verschoben. Der Geberzylinder 11 ist in geeigneter Weise mit dem Kippzylinder 9 hydraulisch gekoppelt, so dass das vom Geberzylinder 11 bei einer Bewegung des Hubarms 3 bewegte Hydraulikfluid eine Bewegung des Kippzylinders 9 auslöst. Diese Bewegung des Kippzylinders 9 bewirkt, dass die Werkzeugaufnahme 4 beim Anheben des Hubarms 3 derart um das vordere Ende 7 des Hubarms 3 verschwenkt wird, dass eine Parallelverschiebung im Raum erreicht werden kann. Eine entsprechende Dimensionierung des Geberzylinders 11 in Anpassung an den Kippzylinder 9 ist selbstverständlich Voraussetzung und an sich bekannt.

Das Hydraulikfluid wird dem Kippzylinder 9 nur während der Hub- und Senkbewegung des Hubarms 3 zum Ausgleich der Parallelführung hinzugefügt und kann jederzeit manuell vom Bediener übersteuert werden. Der Geberzylinder 11 ist somit kinematisch und von seiner Größe her derart ausgelegt und angelenkt, dass er lediglich das erforderliche Hydraulikfluid aus seinen Kammern - kolben- oder kolbenstangenseitig - abhängig von der Senk- oder Hubbewegung verdrängt und damit den Kippzylinder 9 versorgt.

Bei einer anderen Bauweise kann die Parallelführung auch mit Hilfe einer rein elektronischen Steuerung erreicht werden, die die jeweilige notwendige hydraulische Ansteuerung der Hydraulikzylinder, insbesondere des Kippzylinders 9, in Abhängigkeit von einer Senk- oder Hubbewegung des Hubarms 3 ermittelt und durch Ansteuerung von Hydraulikventilen bewirkt.

Wiederum bei einer anderen Bauweise kann eine so genannte Z-Kinematik verwirklicht werden, die später noch anhand von Fig. 7 erläutert wird. Dort ist die Kinematik so ausgelegt, dass sich beim Anheben der Ladeanlage (des Hubarms) eine automatische Parallelführung ergibt, wobei die Parallelführung nicht exakt, sondern nur angenähert erreicht wird.

Aufgrund baulicher Bedingungen, insbesondere aufgrund von Bauraumbeschränkungen, ist es in der Praxis häufig so, dass bei abgesenktem Hubarm 3 die Werkzeugaufnahme 4 und damit die Ladeschaufel 5 nicht vollständig "eingerollt" werden kann. Unter Einrollen versteht man, dass die Werkzeugaufnahme 4 mit der Ladeschaufel 5 um die Werkzeugaufnahme-Drehachse 8 (in Fig. 1 im Uhrzeigersinn) nach oben, in die aufrechte Position verschwenkt wird, wie in Fig. 1 gezeigt. Später, anhand von Fig. 4, wird auch eine ausgerollte Stellung von Werkzeugaufnahme 4 und Ladeschaufel 5 gezeigt. Mit dem Einrollen soll erreicht werden, dass die Ladung im Inneren der Ladeschaufel 5 sicher gehalten und transportiert werden kann.

Vor allem bei teleskopierbaren Hubarmen 3 jedoch bestehen Bauraumbeschränkungen, die es jedenfalls im unteren, abgesenkten Bereich des Hubarms 3, nicht erlauben, die Werkzeugaufnahme 4 mit der Ladeschaufel 5 genügend einzurollen. Vielmehr bleibt die Ladeschaufel 5 in einer nach vorne geneigten Stellung stehen, wie auch in Fig. 1 erkennbar.

In dem in Fig. 1 gezeigten Beispiel ist der Hubarm mit einem Winkel von 25° zum Boden abgesenkt. Ein Schaufelboden 5a steht in einem Winkel von 36° zum Boden (Horizontale).

Fig. 2 zeigt das Beispiel von Fig. 1 mit teilweise angehobenem Hubarm 3 und entsprechend parallel verschobener Werkzeugaufnahme 4 und Ladeschaufel 5.

Der Winkel des Schaufelbodens 5a ist aufgrund der Parallelverschiebung mit 36° unverändert, während sich der Winkel des Hubarms zur Horizontalen auf 15° vermindert hat.

Während in der Situation von Fig. 1 ein weiteres Einrollen der Werkzeugaufnahme 4 und der Ladeschaufel 5 aus Bauraumgründen nicht oder nur noch sehr eingeschränkt möglich wäre, besteht in der Situation von Fig. 2, mit angehobenem Hubarm 3, die Möglichkeit zur weiteren Einrollung der Werkzeugaufnahme 4, da sich in dieser Situation mehr Raum für die Einrollung ergibt. Aufgrund der Restriktionen durch die Parallelführung bleibt aber die Relativstellung der Werkzeugaufnahme 4 und der Ladeschaufel 5 im Raum unverändert.

Der Bediener hat in der Situation von Fig. 2 jedoch die Möglichkeit, durch aktives Einwirken und Betätigen des Kippzylinders 9, das Einrollen zu verstärken und damit auch zu verbessern.

Fig. 3 zeigt einen Zustand, bei dem die Werkzeugaufnahme 4 mit der Ladeschaufel 5 verschwenkt und damit eingerollt wurde.

Durch die vom Bediener per Steuerbefehl vorgenommene Einrollung konnte der Winkel des Schaufelbodens 5a in Fig. 3 von 36° auf 46° erhöht werden. Die Ladeschaufel 5 steht somit aufgerichteter als in den Fig. 1 und 2.

Das vom Bediener mit Hilfe entsprechender Bedienbefehle vorgenommene Einrollen der Werkzeugaufnahme 4 während des Anhebevorgangs des Hubarms 3 wird in der Praxis auch als "Nachschöpfen" bezeichnet.

Da im unteren Bereich (Fig. 1) nur ein kleiner Winkelbereich zum Einrollen bzw. Nachschöpfen zur Verfügung steht, können beim Aufladen von feinkörnigen Gütern wie Korn und Düngemittel in der Landwirtschaft oder z.B. Kies in der Bauwirtschaft zu Problemen führen. Auch wenn der Bediener bei abgesenktem Hubarm 3 die Ladeschaufel 5 komplett einrollt, ist die Ladeschaufel 5 immer noch leicht nach vorne geneigt, wie in Fig. 1 erkennbar. Dadurch befindet sich die Vorderkante der Ladeschaufel 5 auf einem niedrigeren Niveau als das angehäufte Material im Inneren der Ladeschaufel 5.

Wenn nun, wie in Fig. 2 gezeigt, die Ladeanlage mit dem Hubarm 3 nach oben bewegt wird, bewirkt die zuvor beschriebene Parallelführung eine Arbeitserleichterung für den Bediener. Die Parallelführung bewirkt aber lediglich eine Beibehaltung der aktuellen Ausrichtung, also der Position mit der nach vorne geneigten Ladeschaufel 5. Durch die Bewegung des Hubarms 3 und evtl. eine Fahrt des Ladefahrzeugs, fällt deshalb häufig ein Teil des geladenen Ladeguts aus der Ladeschaufel 5.

Sobald jedoch der Hubarm 3 angehoben wird und die Parallelführung damit zu einer Ausrollbewegung der Ladeschaufel 5 relativ zum Hubarm 3 führt, könnte die Ladeschaufel 5 weiter eingerollt werden, um ihre vordere Ladekante anzuheben und so ein Herausfallen des Ladeguts zu vermeiden. Diese Einrollbewegung muss aber, wie dargelegt, vom Bediener manuell angesteuert werden, was in der Praxis häufig unterbleibt.

Zudem kann es nachteilig sein, dass sich der Schwerpunkt der Ladung beim Anheben des Hubarms 3 und der Ladeschaufel 5 weiter von der Kippkante des Ladefahrzeugs (der Vorderachse des Chassis 1) entfernt. Hier wäre es vorteilhaft, wenn der Schwerpunkt der Ladung näher zum Chassis 1 verlagert werden könnte, um das Kipprisiko zu verringern.

Ergänzend zeigt Fig. 4 das Ladefahrzeug der Figuren 1 bis 3, jedoch mit vollständig angehobenem Hubarm 3. Zudem ist die Werkzeugaufnahme 4 mit der Ladeschaufel 5 vollständig nach unten geschwenkt, also ausgerollt. In dem gezeigten Beispiel ist der Hubarm 3 derart angehoben, dass er einen Winkel von 78° zur Horizontalen einnimmt. Der Schaufelboden 5a der Ladeschaufel 5 ist nach unten geschwenkt und bildet mit der Horizontalen einen Winkel von 34°.

Der Erfindung liegt die Aufgabe zugrunde, ein Ladefahrzeug anzugeben, bei dem das Risiko, geladene Ladung zu verlieren, gegenüber dem Stand der Technik vermindert ist. Zudem soll die Schwerpunktsituation beim Anheben der Ladeschaufel eines beladenen Ladefahrzeugs verbessert werden.

Die Aufgabe wird erfindungsgemäß durch ein Ladefahrzeug mit den Merkmalen von Anspruch 1 gelöst. Vorteilhafte Ausgestaltungen sind in den abhängigen Ansprüchen angegeben. Zudem wird ein Verfahren zur Lösung der Aufgabe angegeben.

Es wird ein Ladefahrzeug angegeben, mit einem fahrbaren Chassis; mit einem Hubarm, der mit Hilfe einer Hubvorrichtung um eine Hubarm-Drehachse relativ zum dem Chassis verschwenkbar ist, derart, dass der Hubarm anhebbar und absenkbar ist; mit einer Werkzeugaufnahme, die an dem zu der Hubarm-Drehachse entfernten Ende des Hubarms vorgesehen ist und die um eine Werkzeugaufnahme-Drehachse relativ zu dem Hubarm verschwenkbar ist; und mit einer Einrollvorrichtung, zum automatischen Einrollen der Werkzeugaufnahme relativ zu dem Hubarm während eines Anhebevorgangs des Hubarms.

Als Ladefahrzeug eignen sich z.B. Radlader, Kompaktlader, Teleskopradlager oder Telehandler. Derartige Ladefahrzeuge weisen ein fahrbares Chassis auf. Das Chassis kann im Wesentlichen starr aufgebaut sein und wenigstens zwei Achsen tragen. Wenigstens eine der Achsen, gegebenenfalls auch beide Achsen, können lenkbar sein. Ebenso ist es möglich, dass das Chassis aufgeteilt ist in einen Vorderwagen und einen Hinterwagen, die über ein Knickgelenk oder ein Knick-Pendel-Gelenk miteinander gekoppelt sind.

Der Hubarm (auch als Ladeanlage bezeichnet und zu verstehen) ist an dem Chassis befestigt bzw. wird von dem Chassis getragen. Der Hubarm kann auch teleskopierbar, also ausfahrbar sein. In diesem Fall weist er zumindest einen teleskopierbaren und einen nicht teleskopierbaren Teilabschnitt auf. Dabei kann der nicht teleskopierbare Teilabschnitt an dem Chassis verschwenkbar befestigt sein und den teleskopierbaren Teilabschnitt tragen. Mit Hilfe entsprechender Hydraulikzylinder kann der teleskopierbare Teilabschnitt relativ zu dem nicht teleskopierbaren Teilabschnitt aus- und eingefahren werden.

Die Werkzeugaufnahme kann als Geräteträger dienen und insbesondere zum Tragen von Anbaugeräten und Werkzeugen ausgebildet sein. Als Werkzeug eignet sich insbesondere eine Ladeschaufel oder eine Gabel, wie z.B. eine Palettengabel oder eine Gabelvorrichtung zum Aufnehmen von Heu oder Mist etc. (z.B. sog. "Krokodilgebiss").

Das Anheben und Absenken des Hubarms ist in Bezug auf das Ladefahrzeug im Betriebszustand, also aufrechtstehend, zu verstehen. Dementsprechend bezieht sich das Anheben und das Absenken des Hubarms auf eine horizontale Ebene.

Die Einrollvorrichtung dient zum automatischen Einrollen der Werkzeugaufnahme. Unter Einrollen ist das Verschwenken der Werkzeugaufnahme um die Werkzeugaufnahme-Drehachse relativ zu dem Hubarm zu verstehen. Das Verschwenken erfolgt dabei derart, dass der oberseitige, bezüglich einer Horizontalen an der Oberseite definierbare Winkel zwischen der Werkzeugaufnahme und dem Hubarm verkleinert wird. Wenn z.B. eine Ladeschaufel von der Werkzeugaufnahme getragen wird, wird die oberseitige Öffnung der Ladeschaufel beim Einrollen nach oben und in Richtung der Oberseite des Hubarms verschwenkt. Die Gegenbewegung des Einrollens ist das Ausrollen, bei dem die oberseitige Öffnung der Ladeschaufel nach unten verschwenkt wird, um die in der Ladeschaufel enthaltene Ladung auszuleeren.

Das Einrollen erfolgt mit Hilfe der Einrollvorrichtung automatisch, also ohne Zutun des Bedieners. Insbesondere kann das Einrollen dabei kontinuierlich oder stufenweise während des Anhebevorgangs des Hubarms erfolgen. Dabei kann jeweils der maximal mögliche Einrollwinkel erreicht werden. Der maximal mögliche Einrollwinkel hängt von der Schwenkstellung bzw. Anhebestellung des Hubarms ab und ändert sich entsprechend der baulichen Gegebenheiten. Mit Hilfe des automatischen Einrollens kann der maximal mögliche Einrollwinkel stets weitgehend ausgeschöpft werden, um sicherzustellen, dass die oberseitige Öffnung der Ladeschaufel nach oben gerichtet ist. Dadurch kann verhindert werden, dass Ladegut aus der Ladeschaufel herausfallen kann, wie dies oben als nachteilig beim Stand der Technik beschrieben wurde.

Zum Auslösen des automatischen Einrollens mit Hilfe der Einrollvorrichtung ist es zweckmäßig, wenn der Bediener über geeignete Steuerkommandos, z.B. mit Hilfe eines Joysticks, die Werkzeugaufnahme bei abgesenktem Hubarm vollständig eingerollt hat. Danach muss der Bediener nur noch die Hubfunktion des Ladearms betätigen, wobei dann die weitere Einrollbewegung z.B. der an der Werkzeugaufnahme befestigten Schaufel automatisch erfolgt. Das "manuelle", vom Bediener angesteuerte Einrollen der Werkzeugaufnahme kann dementsprechend bereits lange vor dem Anheben des Hubarms erfolgt sein. Der Bediener muss danach keinen Bedienbefehl mehr zum Einrollen geben. Das automatische Einrollen erfolgt dann nachfolgend beim Anheben des Hubarms.

Zum Beispiel kann der Bediener mit der aktivierten Einrollfunktion (auch als "Nachschöpffunktion" bezeichnet) in ein Haufwerk einfahren. Danach muss er die Ladeschaufel manuell bis zur maximalen Einrollposition steuern. Wenn dies geschehen ist, wird die Nachschöpffunktion aktiv, so dass z.B. eine elektronische Steuerung beim folgenden (manuell bewirkten) Anheben des Hubarms automatisch ein weiteres Einrollen der Schaufel bewirkt.

Die automatische Einrollvorrichtung und damit die Einrollfunktion bzw. Nachschöpffunktion kann auch deaktiviert werden, wenn der Bediener die Funktion nicht nutzen will.

Die Einrollvorrichtung und Einrollfunktion können bereits aktiviert werden, wenn der Bediener beim zunächst erforderlichen manuellen Einrollen die Werkzeugaufnahme in die Nähe der maximal möglichen Einrollstellung bringt. Hier kann ein Toleranzwinkelbereich von z.B. 5 oder 10° definiert werden. Wenn sich die Werkzeugaufnahme und damit die Ladeschaufel in diesem Toleranzbereich befindet, wird das dahingehend interpretiert, dass der Bediener ein maximal mögliches Einrollen wünscht.

Die Einrollvorrichtung kann ausgebildet sein, um einen automatischen Einrollvorgang der Werkzeugaufnahme zu bewirken, während der Hubarm aus einer Stellung angehoben wird, in der er gegenüber einer Horizontalen um wenigstens 5° nach unten verschwenkt ist. Der Hubarm muss also dem entsprechend nach unten geneigt sein. Nur dann macht das nachfolgende automatische Einrollen Sinn, um z.B. das Ladegut sicher in der Ladeschaufel zu halten.

Die Einrollvorrichtung kann ausgebildet sein, um einen automatischen Einrollvorgang der Werkzeugaufnahme zu bewirken, während der Hubarm aus einer unteren, bodennahen Stellung angehoben wird. Als untere, bodennahe Stellung ist zu verstehen, dass der Hubarm sich in einem bodennahmen Winkelbereich befindet. Der bodennahe Winkelbereich kann definiert sein zwischen einem unteren Winkel, in dem der Hubarm mit der Werkzeugaufnahme und einem von der Werkzeugaufnahme getragenen Anbauwerkzeug vollständig auf den Boden abgesenkt ist, und einem oberen Winkel, in dem der Hubarm gegenüber dem unteren Winkel um maximal 5°, maximal 10°, maximal 20°, maximal 30° oder maximal 40° angehoben ist.

Die bodennahe Stellung des Hubarms kann durch einen Bodenwinkelbereich definiert sein, wobei der Bodenwinkelbereich ein Winkelbereich ist, den der Hubarm relativ zu der Horizontalen einnimmt, wenn der Hubarm derart abgesenkt ist, dass sich die Werkzeugaufnahme am Boden befindet, einschließlich eines Toleranzbereichs von bis zu 10° bzw. bis zu 20° bzw. bis zu 30° bzw. bis zu 40°.

Die Einrollvorrichtung kann eine Steuereinrichtung aufweisen, die ausgebildet ist, um das automatische Einrollen zu bewirken, wenn der Hubarm angehoben wird und wenn sich die Werkzeugaufnahme in eingerollter Stellung in einem Einroll-Winkelbereich befindet. Die Steuereinrichtung kann Bestandteil einer Ladefahrzeug-Steuerung sein. Dabei gibt es verschiedene Lösungsprinzipien, wie z.B. eine elektrische bzw. elektronische Lösung oder eine kombinierte mechanisch-hydraulische Lösung, wie später noch erläutert wird.

Dementsprechend wird die Einrollvorrichtung aktiviert, wenn die Werkzeugaufnahme bereits in eingerollter Stellung steht und der Hubarm angehoben wird. Die Werkzeugaufnahme wird dann im Verlaufe des Anhebevorgangs des Hubarms automatisch weiter eingerollt, soweit das möglich ist.

Der Einroll-Winkelbereich ist dahingehend zu verstehen, dass die Werkzeugaufnahme bis zu einem Anschlag eingerollt ist, zuzüglich eines Toleranzwinkelbereichs von z.B. 5° oder 10°. Es ist somit nicht zwingend, dass die Werkzeugaufnahme direkt am Anschlag anschlägt. Vielmehr kann sie auch bis kurz davor geschwenkt sein.

Es kann eine Bedienvorrichtung vorgesehen sein, zum Eingeben eines Anhebekommandos durch einen Bediener zum Anheben des Hubarms, wobei der Hubarm angehoben werden kann, wenn das Anhebekommando vorliegt. Der Bediener kann somit das Anheben des Hubarms durch ein entsprechendes Anhebekommando über die Bedienvorrichtung, z.B. einem Joystick, auslösen.

Die Einrollvorrichtung kann aufweisen eine Hubarm-Winkelbestimmungseinrichtung zum Bestimmen einer Schwenkstellung des Hubarms, und eine Werkzeugaufnahme-Winkelbestimmungseinrichtung zum Bestimmen einer Schwenkstellung der Werkzeugaufnahme, wobei die Steuereinrichtung ausgebildet sein kann, um das automatische Einrollen zu bewirken, wenn durch die Hubarm-Winkelbestimmungseinrichtung festgestellt wird, dass der Hubarm angehoben wird, und wenn durch die Werkzeugaufnahme-Winkelbestimmungseinrichtung festgestellt wird, dass sich die Werkzeugaufnahme in eingerollter Stellung in dem Einroll-Winkelbereich befindet.

Als Winkelbestimmungseinrichtungen eignen sich z.B. Winkelsensoren, mit denen die jeweiligen Schwenkstellungen erkannt werden können. Die Bedienvorrichtung kann z.B. durch einen Joystick verwirklicht werden, der zum allgemeinen Bedienen des Ladefahrzeugs genutzt wird und als solcher auch bereits bekannt ist. Wie oben bereits erläutert, bedeutet die Angabe "eingerollte Stellung", dass die Werkzeugaufnahme maximal eingerollt ist, mit einem Toleranzbereich von z.B. 5° oder 10°. Dabei kann die Werkzeugaufnahme gegen einen Anschlag eingerollt sein.

Zwischen dem Hubarm und der Werkzeugaufnahme kann eine Parallelvorrichtung vorgesehen sein, zum parallelen Führen der Werkzeugaufnahme relativ zu der Umgebung, wenn der Hubarm verschwenkt wird, wobei die Einrollvorrichtung eine Unterbrechungs-Einrichtung zum Unterbrechen der Wirkung der Parallelvorrichtung aufweisen kann und wobei die Unterbrechungs-Einrichtung dazu ausgebildet sein kann, während des automatischen Einrollens der Werkzeugaufnahme zu wirken und dabei eine Parallelverschiebung der Werkzeugaufnahme beim Anheben des Hubarms zu unterbinden. Damit kann eine Parallelführung der Werkzeugaufnahme verwirklicht werden, um z.B. die Winkelstellung einer Ladeschaufel beim Anheben des Hubarms relativ zur Umgebung nicht zu verändern. Die als Anbauwerkzeug dienende Ladeschaufel wird dann im Raum parallel verschoben, sodass von ihr getragenes Ladegut sicher bewegt wird.

Die Einrollvorrichtung kann mit Hilfe der Unterbrechungs-Einrichtung die Wirkung der Parallelvorrichtung unterbrechen, wenn keine Parallelverschiebung sinnvoll ist und stattdessen ein Einrollen gewünscht ist. Die Unterbrechungs-Einrichtung kann Teil der Steuereinrichtung sein.

Die Parallelvorrichtung kann als "echte" Parallelführung realisiert werden. Alternativ ist auch eine so genannte Z-Kinematik möglich.

Die Parallelvorrichtung kann mit einer so genannten Kippvorrichtung zusammenwirken, um die Parallelverschiebung zu ermöglichen.

So kann eine Kippvorrichtung vorgesehen sein, zum Verschwenken der Werkzeugaufnahme relativ zu dem Hubarm, wobei die Kippvorrichtung durch einen Bediener ansteuerbar sein kann. Die Kippvorrichtung kann dementsprechend dazu geeignet sein, die Schwenkstellung der Werkzeugaufnahme und damit z.B. der Ladeschaufel zu verändern. Damit kann z.B. eine gefühlte Ladeschaufel ausgeleert werden, indem die Ladeschaufel nach unten verschwenkt wird (ausgerollt wird).

Die Kippvorrichtung kann z.B. einen Kippzylinder aufweisen. Über die Bedienvorrichtung kann ein Einrollkommando durch den Bediener gegeben werden, um die Kippvorrichtung zu betätigen und dadurch die Werkzeugaufnahme aufgrund des Bedienerkommandos einzurollen.

Die Einrollvorrichtung kann eine Übersteuervorrichtung aufweisen, zum Übersteuern der Wirkung der Kippvorrichtung während des Anhebens des Hubzylinders, wenn das automatische Einrollen aktiviert ist. Das Übersteuern kann z.B. durch Sperren der Kippvorrichtung oder durch ein stärkeres Kippen bewirkt werden, um die zusätzliche Einrollwirkung zu erreichen.

Die Kippvorrichtung kann einen Kippzylinder aufweisen, zum Verschwenken der Werkzeugaufnahme relativ zu dem Hubarm, wobei die Parallelvorrichtung einen Geberzylinder aufweisen kann, der wirkungsmäßig zwischen dem Chassis und dem Hubarm angeordnet sein kann, um eine Schwenkbewegung des Hubarms relativ zum Chassis aufzunehmen, wobei wenigstens eine Hydraulikkammer des Geberzylinders mit einer Hydraulikkammer des Kippzylinders in kommunizierender Verbindung stehen kann, wobei der Geberzylinder zum Übersteuern des Kippzylinders ausgebildet sein kann, derart, dass bei einem Verschwenken des Hubarms relativ zu dem Chassis Hydraulikfluid zwischen dem Geberzylinder und dem Kippzylinder bewegbar ist, und wobei der Geberzylinder derart dimensioniert sein kann, dass das während dem Verschwenken des Hubarms zwischen dem Geberzylinder und dem Kippzylinder bewegte Hydraulikfluid-Volumen bewirkt, dass die Werkzeugaufnahme bei einem Verschwenken des Hubarms parallel verschoben wird. Mit dieser Anordnung kann die beschriebene Parallelführung erreicht werden.

Dabei kann die Einrollvorrichtung ausgebildet sein, um die Wirkung des Geberzylinders zu beeinflussen, wenn das automatische Einrollen bewirkt werden soll, wobei das Beeinflussen der Wirkung des Geberzylinders dahingehend erfolgen kann, dass die Einrollbewegung der Werkzeugaufnahme durch den Kippzylinder unterstützt wird. Zum Beispiel kann die Einrollvorrichtung Zugriff auf ein Hydraulikventil haben, das geöffnet werden kann, um die Hydraulikflüssigkeit aus dem Geberzylinder abzulassen, sodass keine Parallelführung der Werkzeugaufnahme erfolgt. Bei geschlossenem Hydraulikventil hingegen würde der Geberzylinder die Parallelführung der Werkzeugaufnahme im Zusammenwirken mit dem Kippzylinder und dem Hubzylinder bewirken. Der Geberzylinder steuert in diesem Fall den Kippzylinder derart an, dass ein Einrollen erfolgt, also keine Parallelverschiebung.

Es wird ein Verfahren zum automatischen Einrollen einer Werkzeugaufnahme bei einem Ladefahrzeug der oben beschriebenen Art beschrieben, mit den Schritten:
- Prüfen, ob sich die Werkzeugaufnahme in einem Einroll-Winkelbereich befindet;
- Prüfen, ob ein Bedienerkommando vorliegt, um den Hubarm anzuheben;
- bei positivem Ergebnis der in den beiden vorstehenden Schritten vorgenommenen Prüfungen automatisches Einrollen der Werkzeugaufnahme, während der Hubarm angehoben wird.

Bei Anwenden des Verfahrens kann es vorteilhaft sein, wenn der Hubarm zum Aktivieren der Einroll- bzw. Nachschöpffunktion bodennaher bzw. gegenüber der Horizontalen abgesenkter Stellung steht. Vor allem dann wirkt sich das automatische Einrollen vorteilhaft aus.

Diese und weitere Vorteile und Merkmale der Erfindung werden nachfolgend anhand von Beispielen unter Zuhilfenahme der begleitenden Figuren näher erläutert. Es zeigen:
- Fig. 1: den vorderen Bereich eines Ladefahrzeugs mit eingerollter Ladeschaufel in teilweise geschnittener Seitenansicht;
- Fig. 2: das Ladefahrzeug von Fig. 1 mit angehobenem Hubarm und parallel verschobener Ladeschaufel;
- Fig. 3: das Ladefahrzeug von Fig. 2, jedoch mit weiter eingerollter Ladeschaufel;
- Fig. 4: das Ladefahrzeug der Figuren 1 bis 3 mit angehobenem Hubarm und ausgerollter Ladeschaufel;
- Fig. 5: eine Ansicht analog zu Fig. 1 mit Markierung bestimmter Winkel, mit einer Ladeschaufel als Anbauwerkzeug;
- Fig. 6: eine Darstellung analog zu Figuren 1 und 5, mit einer Palettengabel als Anbauwerkzeug und Kennzeichnung bestimmter Winkel;
- Fig. 7: eine Teildarstellung eines Ladefahrzeugs mit Z-Kinematik; und
- Fig. 8: ein Ablaufdiagramm zur Erläuterung des Verfahrens der automatischen Einrollfunktion.

Die Figuren 1 bis 4 wurden bereits oben im Zusammenhang mit der Erläuterung zum Stand der Technik beschrieben. Sie sind aber auch geeignet, um die Erfindung zu erläutern, so dass auf eine Dopplung der Figuren verzichtet wird. Hinsichtlich der Bezugszeichen 1 bis 11 sei daher auf die obige Beschreibung zu den Figuren 1 bis 4 verwiesen.

In Ergänzung zum Stand der Technik ist im Bereich der Hubarm-Drehachse 6 ein als Hubarm-Winkelbestimmungseinrichtung dienender Hubarm-Winkelsensor 12 vorgesehen. Weiterhin ist im Bereich der Werkzeugaufnahme-Drehachse 8 ein als Werkzeugaufnahme-Winkelbestimmungseinrichtung dienender Werkzeugaufnahme-Winkelsensor 13 vorgesehen.

Mit Hilfe der beiden Winkelsensoren 12, 13 können die jeweiligen Schwenkwinkel der betreffenden Komponenten bestimmt werden. Mit Hilfe des Hubarm-Winkelsensors 12 kann der Schwenkwinkel des Hubarms 3 relativ zum Chassis 1 bestimmt werden. Mit Hilfe des Werkzeugaufnahme-Winkelsensors 13 kann der Schwenkwinkel der Werkzeugaufnahme 4 und damit der Ladeschaufel 5 relativ zum Ende des Hubarms 3 bestimmt werden.

Mit Hilfe der Winkelsensoren 12, 13 ist es für das System, insbesondere eine z.B. in eine Fahrzeugsteuerung integrierte, erfindungsgemäße Einrollvorrichtung, möglich zu prüfen, ob sich der Hubarm bzw. die entsprechende Ladeanlage in einer unteren Position befindet und ob das Anbauwerkzeug (z.B. Ladeschaufel 5) bzw. die Werkzeugaufnahme 4 vollständig eingerollt ist, wobei ein Toleranzbereich von 5° oder 10° Abweichung der maximalen Einrollung vorgesehen sein kann.

Wenn die Einrollvorrichtung feststellt, dass diese Bedingungen gegeben sind, wird die Nachschöpffunktion (automatisches Einrollen) aktiv, so dass mit Hilfe einer nicht dargestellten Steuerung, z.B. einer elektronischen Steuerung des Ladefahrzeugs (Fahrzeugsteuerung), beim nachfolgenden, durch Bedienerbefehl manuell bewirkten Anheben des Hubarms 3 automatisch ein Einrollen der Werkzeugaufnahme 4 und damit der Ladeschaufel 5 bewirkt wird. Der Bediener muss also lediglich zu bzw. vor Beginn des Ladevorgangs, z.B. noch vor dem Einfahren in ein Haufwerk, die Ladeschaufel 5 per Steuerbefehl einrollen. Wenn er mit einem weiteren Steuerkommando nachfolgend den Hubarm 3 anhebt, wird die Ladeschaufel 5 kontinuierlich oder auch schrittweise immer wieder weiter eingerollt, soweit dies durch die baulichen Gegebenheiten möglich ist. Der Bediener muss also lediglich die Hubfunktion des Hubarms 3 ansteuern. Die Einrollbewegung der Ladeschaufel 5 erfolgt automatisch.

In Fig. 1 ist eine hydraulische Parallelführung gezeigt, deren Funktionsweise bereits oben im Zusammenhang mit dem Stand der Technik erläutert wurde. Erfindungsgemäß ist diese an sich bekannte hydraulische Parallelführung mit der Einrollvorrichtung gekoppelt, um die automatische Einrollfunktion zu verwirklichen. Die Erfindung lässt sich allerdings auch bei Hubarm-Kinematiken verwirklichen, die keine Parallelführung aufweisen. Die Parallelführung ist daher nicht zwingender Bestandteil der Erfindung, sondern lediglich eine vorteilhafte Variante.

Zu diesem Zweck kann zwischen dem Kippzylinder 9 und dem Geberzylinder 11 ein hydraulisches Ventil vorgesehen sein, das durch die Steuerung angesteuert werden kann, wenn die Einrollfunktion bzw. Nachschöpffunktion aktiviert ist. Zum Beispiel kann das Ventil geöffnet werden, um einen Teil des vom Geberzylinder 11 stammenden bzw. geförderten Hydraulikfluids abzuleiten und nicht in den Kippzylinder 9 zu führen. Dadurch wird der Kippzylinder 9 weniger stark ausgelenkt, so dass die Parallelführung der Werkzeugaufnahme 4 und der Ladeschaufel 5 vermindert wird oder gar nicht erfolgt. Dementsprechend kann die Werkzeugaufnahme 4 stärker eingerollt werden.

Bei einer alternativen Bauart kann eine elektronische Parallelführung verwirklicht werden, bei der die Parallelführung nicht mit Hilfe eines Geberzylinders11 im Zusammenwirken mit dem Kippzylinder 9 erfolgt, sondern ausschließlich durch Ansteuern des Kippzylinders 9 aufgrund von Winkelbestimmungen mit Hilfe der Winkelsensoren 12, 13. In diesem Fall kann die elektronische Steuerung den Kippzylinder 9 derart ansteuern, dass stets eine maximale Einrollung erreicht wird, wenn die Einrollfunktion aktiviert ist.

Wenn der Hubarm 3 auf eine definierte Hubarmposition angeordnet worden ist, kann die Einrollfunktion bzw. Nachschöpffunktion automatisch außer Kraft gesetzt werden, so dass die Werkzeugaufnahme 4 mit dem Anbauwerkzeug (Ladeschaufel 5) die eingerollte Stellung im restlichen Hebebereich behält. Zum Beispiel kann die Grenze zur Deaktivierung des automatischen Einrollens die waagrechte Position des Hubarms 3 sein, also eine waagrechte Stellung in Bezug auf eine Horizontalebene. Auf diese Weise soll verhindert werden, dass die Ladeschaufel 5 übermäßig stark eingerollt wird und Ladegut über den Hubarm 3 ausgeschüttet werden kann.

Fig. 2 zeigt, wie oben bereits dargelegt, die Stellung der Ladeschaufel 5, nachdem der Hubarm 3 um 10° angehoben wurde, jedoch ohne automatische Nachschöpffunktion.

Fig. 3 zeigt die Stellung der Ladeschaufel 5, nachdem der Hubarm 3 um 10° angehoben wurde, jedoch mit automatischer Nachschöpffunktion. Die Ladeschaufel 5 wurde gegenüber der Stellung 2 (Winkel 36° zur Horizontalen) um 10° eingerollt (Winkel 46° gegenüber der Horizontalen)

Die Figuren 5 und 6 zeigen einen Vergleich des Ladefahrzeuges mit unterschiedlichen Anbauwerkezeugen an der Werkzeugaufnahme 4. Bei der Darstellung von Fig. 5 wird die bereits mehrfach beschriebene Ladeschaufel 5 von der Werkzeugaufnahme 4 gehalten, bei Fig. 6 wird anstelle der Ladeschaufel 5 eine Palettengabel 14 an der Werkzeugaufnahme 4 getragen.

Während es bei der Anordnung von Fig. 5 wünschenswert ist, die automatische Einrollfunktion zu verwirklichen, ist es hingegen bei der Anordnung von Fig. 6 unerwünscht, da dies zu einer zu starken Schrägstellung der Palettengabel 14 führen würde.

Für die Unterscheidung dieser beiden Fälle ist es nicht erforderlich, besondere Vorkehrungen zu treffen. Vielmehr genügt es, die von dem Hubarm-Winkelsensor 12 und dem Werkzeugaufnahme-Winkelsensor 13 erfassten Winkelwerte geeignet auszuwerten.

So ist in Fig. 5 erkennbar, dass die Werkzeugaufnahme 4 bereits relativ stark nach hinten verschwenkt ist (großer Winkel Alfa - Delta). Diese Winkelstellung wird von dem Werkzeugaufnahme-Winkelsensor 13 erfasst.

Im Gegensatz dazu ist bei der Anordnung von Fig. 6 der vergleichbare Winkel der Werkzeugaufnahme 4 relativ zum Hubarm 3 erheblich kleiner (Winkel Beta - Delta).

Die Steuerung kann dementsprechend anhand der von dem Werkzeugaufnahme-Winkelsensor 13 erfassten Winkel erkennen, dass die Werkzeugaufnahme 4 tatsächlich automatisch eingerollt werden soll (Fig. 5, großer Winkel Alfa - Delta), während bei der Anordnung von Fig. 6 aufgrund des kleinen Winkels Beta - Delta keine Einrollung erfolgen soll. Dementsprechend soll bei der Anordnung von Fig. 6 auch kein automatisches Einrollen beim Anheben des Hubarms 3 erfolgen.

Fig. 7 zeigt ein alternatives Beispiel zu den bisher gezeigten Kinematiken mit teleskopierbarem Hubarm 3.

Bei Fig. 7 ist der Hubarm 3 nicht teleskopierbar, sondern starr, und kann aufgrund der Wirkung des Hubzylinders 10 um die Hubarm-Drehachse 6 verschwenkt werden.

Das Verkippen der Werkzeugaufnahme 4 um die Werkzeugaufnahme-Drehachse 8 erfolgt mit Hilfe einer Z-Kinematik 15 in an sich bekannter Weise. Dazu kann der Kippzylinder 9 betätigt werden, dessen Bewegung über die Z-Kinematik 15 auf die Werkzeugaufnahme 4 übertragen wird.

Mit Hilfe der Z-Kinematik 15 kann eine Parallelführung für die Ladeschaufel 5 angenähert werden, die in der Praxis ausreichend sein kann. Die Parallelführung ergibt sich dabei durch die Wahl der Längenverhältnisse bzw. Anlenkpunkte der Führungsstangen und Gelenke innerhalb der Z-Kinematik 15.

Durch geeignetes Ansteuern des Kippzylinders 9 mit Hilfe der elektronischen Steuerung kann das automatische Einrollen in der oben beschriebenen Weise erreicht werden.

Fig. 8 zeigt ein vereinfachtes Ablaufdiagramm zum automatischen Einrollen bzw. Nachschöpfen.

Dabei wird zunächst geprüft, ob die Nachschöpffunktion aktiviert ist. Das Aktivieren der Nachschöpffunktion kann dadurch erfolgen, dass der Hubarm 3 abgesenkt und die Werkzeugaufnahme 4 maximal möglich eingerollt ist. Nachfolgend findet eine entsprechende Prüfung statt, ob sich die Werkzeugaufnahme 4 in einem zulässigen Winkelbereich befindet, d.h. ob die Werkzeugaufnahme maximal eingerollt ist, unter Berücksichtigung eines Toleranzbereichs von z.B. 5° oder 10°.

Danach kann der Bediener den Steuerbefehl "Arm heben" geben, ohne gleichzeitig mit Hilfe eines weiteren Steuerbefehls die Ladeschaufel 5 ein- oder auszurollen. In diesem Fall wird während des Anhebens des Arms die automatische Nachschöpffunktion ausgeführt, solange die Bedienereingaben erfüllt sind und der Arm noch nicht steht (Beenden des Kommandos "Arm heben") bzw. der Arm maximal in Horizontalstellung (waagrecht) steht.

## Patentansprüche

1. Ladefahrzeug, mit
- einem fahrbaren Chassis (1);
- einem Hubarm (3), der mithilfe einer Hubvorrichtung (10) um eine Hubarm-Drehachse (6) relativ zu dem Chassis (1) verschwenkbar ist, derart, dass der Hubarm (3) anhebbar und absenkbar ist;
- einer Werkzeugaufnahme (4), die an dem zu der Hubarm-Drehachse (6) entfernten Ende des Hubarms (3) vorgesehen ist und die um eine Werkzeugaufnahme-Drehachse (8) relativ zu dem Hubarm (3) verschwenkbar ist; und mit
- einer Einrollvorrichtung, zum automatischen Einrollen der Werkzeugaufnahme (4) relativ zu dem Hubarm (3) während eines Anhebevorgangs des Hubarms (3).

2. Ladefahrzeug nach Anspruch 1, wobei die Einrollvorrichtung ausgebildet ist, um einen automatischen Einrollvorgang der Werkzeugaufnahme (4) zu bewirken, während der Hubarm (3) aus einer Stellung angehoben wird, in der er gegenüber einer Horizontalen um wenigstens 5 Grad nach unten verschwenkt ist.

3. Ladefahrzeug nach einem der vorstehenden Ansprüche, wobei die Einrollvorrichtung eine Steuereinrichtung aufweist, die ausgebildet ist, um das automatische Einrollen zu bewirken, wenn
+ der Hubarm (3) angehoben wird; und wenn
+ sich die Werkzeugaufnahme (4) in eingerollter Stellung in einem Einroll-Winkelbereich befindet.

4. Ladefahrzeug nach einem der vorstehenden Ansprüche, wobei
- eine Bedienvorrichtung vorgesehen ist, zum Eingeben eines Anhebekommandos durch einen Bediener zum Anheben des Hubarms (3); und wobei
- der Hubarm (3) angehoben wird, wenn das Anhebekommando vorliegt.

5. Ladefahrzeug nach einem der vorstehenden Ansprüche, wobei die Einrollvorrichtung aufweist
- eine Hubarm-Winkelbestimmungseinrichtung (12) zum Bestimmen einer Schwenkstellung des Hubarms (3); und
- eine Werkzeugaufnahme-Winkelbestimmungseinrichtung (13) zum Bestimmen einer Schwenkstellung der Werkzeugaufnahme (4);
wobei die Steuereinrichtung ausgebildet ist, um das automatische Einrollen zu bewirken, wenn
+ durch die Hubarm-Winkelbestimmungseinrichtung (12) festgestellt wird, dass der Hubarm (3) angehoben wird; und wenn
+ durch die Werkzeugaufnahme-Winkelbestimmungseinrichtung (13) festgestellt wird, dass sich die Werkzeugaufnahme (4) in eingerollter Stellung in dem Einroll-Winkelbereich befindet.

6. Ladefahrzeug nach einem der vorstehenden Ansprüche, wobei
- zwischen dem Hubarm (3) und der Werkzeugaufnahme (4) eine Parallelvorrichtung (11) vorgesehen ist, zum parallelen Führen der Werkzeugaufnahme relativ zu der Umgebung, wenn der Hubarm (3) verschwenkt wird;
- die Einrollvorrichtung eine Unterbrechungs-Einrichtung zum Unterbrechen der Wirkung der Parallelvorrichtung (11) aufweist; und wobei
- die Unterbrechungs-Einrichtung dazu ausgebildet ist, während des automatischen Einrollens der Werkzeugaufnahme (4) zu wirken und dabei eine Parallelverschiebung der Werkzeugaufnahme (4) beim Anheben des Hubarms (3) zu unterbinden.

7. Ladefahrzeug nach einem der vorstehenden Ansprüche, wobei
- eine Kippvorrichtung (9) vorgesehen ist, zum Verschwenken der Werkzeugaufnahme (4) relativ zu dem Hubarm (3); und wobei
- die Kippvorrichtung (9) durch einen Bediener ansteuerbar ist.

8. Ladefahrzeug nach einem der vorstehenden Ansprüche, wobei die Einrollvorrichtung eine Übersteuervorrichtung aufweist, zum Übersteuern der Wirkung der Kippvorrichtung (9) während den Anhebens des Hubarms (3), wenn das automatische Einrollen aktiviert ist.

9. Ladefahrzeug nach einem der vorstehenden Ansprüche, wobei
- die Kippvorrichtung einen Kippzylinder (9) aufweist, zum Verschwenken der Werkzeugaufnahme (4) relativ zu dem Hubarm (3);
- die Parallelvorrichtung einen Geberzylinder (11) aufweist, der zwischen dem Chassis (1) und dem Hubarm (3) angeordnet ist;
- wenigstens eine Hydraulikkammer des Geberzylinders (11) mit einer Hydraulikkammer des Kippzylinders (9) in kommunizierender Verbindung steht;
- der Geberzylinder (11) zum Übersteuern des Kippzylinders (9) ausgebildet ist, derart, dass bei einem Verschwenken des Hubarms (3) relativ zu dem Chassis (1) Hydraulikfluid zwischen dem Geberzylinder (11) und dem Kippzylinder (9) bewegbar ist; und wobei
- der Geberzylinder (11) derart dimensioniert ist, dass das während dem Verschwenken des Hubarms (3) zwischen dem Geberzylinder (11) und dem Kippzylinder (9) bewegte Hydraulikfluid-Volumen bewirkt, dass die Werkzeugaufnahme (4) bei einem Verschwenken des Hubarms (3) parallel verschoben wird.

10. Ladefahrzeug nach Anspruch 9, wobei
- die Einrollvorrichtung ausgebildet ist, um die Wirkung des Geberzylinders (11) zu beeinflussen, wenn das automatische Einrollen bewirkt werden soll; und wobei
- das Beeinflussen der Wirkung des Geberzylinders (11) dahingehend erfolgt, dass die Einrollbewegung der Werkzeugaufnahme (4) durch den Kippzylinder (9) unterstützt wird.

11. Verfahren zum automatischen Einrollen einer Werkzeugaufnahme bei einem Ladefahrzeug nach einem der vorstehenden Ansprüche, mit den Schritten
- Prüfen, ob sich die Werkzeugaufnahme (4) in einem Einroll-Winkelbereich befindet;
- Prüfen, ob ein Bedienerkommando vorliegt, um den Hubarm (3) anzuheben;
- bei positivem Ergebnis der in den beiden vorstehenden Schritten vorgenommenen Prüfungen automatisches Einrollen der Werkzeugaufnahme (4), während der Hubarm (4) angehoben wird.
